# EUROPÄISCHE PATENTSCHRIFT

(11) **EP 2 319 373 B1**
(45) Veröffentlichungstag und Bekanntmachung des Hinweises auf die Patenterteilung: **16.11.2011**
(21) Anmeldenummer: 10014258.7
(22) Anmeldetag: 03.11.2010
(51) Int. Cl.: A47C 23/06

(54) **Lattenrost**
Slatted frame
Sommier à lattes

(30) Priorität: 09.11.2009 DE 202009015173 U
(43) Veröffentlichungstag der Anmeldung: 11.05.2011
(73) Patentinhaber: RÖSSLE & WANNER GMBH, 72116 Mössingen (DE)
(72) Erfinder:
(74) Vertreter: Ostertag, Reinhard

(56) Entgegenhaltungen:
- AT-B- 314 137
- CH-A5- 602 057
- DE-A1- 4 128 253
- DE-B- 1 133 097
- DE-C1- 4 227 187

## Beschreibung

Die Erfindung betrifft einen Lattenrost gemäß dem Oberbegriff des Anspruchs 1. Derartige Lattenroste sind in unterschiedlicher Ausführung auf dem Markt. Bei einem Typ derartiger Lattenroste sind die Enden der Latten bis zur Außenfläche der Längsholme gezogen, so dass es die Außenkontur der Liegefläche, welche durch die Oberseite der Latten gebildet wird, und die Außenkontur des durch die Holme gebildeten Rahmens zusammenfallen. Dies ermöglicht es, in einem Doppelbett zwei Roste nebeneinander zu legen, wobei diese dann eine stoßfreie durchgehende Liegefläche bilden.

Die Latten sind in der Regel beweglich vom durch die Holme gebildeten Rahmen getragen, so dass es bei Wechselbelastungen dazu kommen kann, dass die Unterseite von Latten bzw. die Unterseite von die Latten haltenden Federn in Anlage an die Oberseite der Längsholme kommt. Dies ist mit einer als unangenehm empfundenen Geräuschentwicklung verbunden.

Ein Lattenrost ist aus CH 602 057 bekannt.

Durch die vorliegende Erfindung soll daher ein Rost gemäß dem Oberbegriff des Anspruchs 1 so weitergebildet werden, dass die Geräuschentwicklung durch Anschlagen der Lattenenden oder sie tragender Komponenten an den Oberseiten der Längsholme vermindert ist.

Diese Aufgabe ist erfindungsgemäß gelöst durch einen Rost mit den im Aspruch 1 angegebenen Merkmalen.

Bei dem erfindungsgemäßen Rost befindet sich zwischen der Unterseite der Lattenenden bzw. der sie tragenden Komponenten und der Oberseite der Längsholme ein die Bewegung abbremsendes und schalldämpfendes streifenförmiges Dämpferelement, welches über die Länge des Längsholms durchläuft. Aus diesem Grund ist die Anbringung des Dämpfer streifens auf einfache Weise und kostengünstig möglich.

Vorteilhafte Weiterbildungen der Erfindung sind Gegenstand von Unteransprüchen.

Die Weiterbildung der Erfindung gemäß Anspruch 2 ist im Hinblick auf ein Anbringen der Dämpferstreifen an der Oberseite der Längsholme ohne mechanische Bearbeitung der Letzteren von Vorteil. Trotzdem sind die Dämpferstreifen sicher an der Oberseite der Längsholme angebracht, auch bei Wechselbelastungen im Langzeitbetrieb.

Die Weiterbildung der Erfindung gemäß Anspruch 3 ist auch im Hinblick auf eine besonders sichere und präzise Anbringung des Dämpferstreifens an der Oberseite des Längsholms von Vorteil.

Dabei ist eine Formschlussverbindung, wie sie im Anspruch 4 angegeben ist, besonders vorteilhaft, da sie leicht auf Holzbearbeitungsmaschinen erzeugt werden kann.

Die Weiterbildung der Erfindung gemäß Anspruch 5 ist im Hinblick auf sicheren Sitz der Dämpferleiste an einem Längsholm von Vorteil.

Mit der Maßnahme gemäß Anspruch 6 wird ein nochmals sicherer Sitz des Dämpferstreifens am Längsholm erhalten, da die Verriegelungsrippen ein Herausziehen des Befestigungsabschnitts des Dämpferstreifens verhindern.

Die im Anspruch 7 angegebenen Materialien für den Dämpferstreifen zeichnen sich durch besonders gute Bewegungs-und Schalldämpfung aus.

Mit der Weiterbildung der Erfindung gemäß Anspruch 8 wird erreicht, dass der Dämpferstreifen in verhältnismäßig kleinem Hub große Kräfte aufnehmen kann.

Die Weiterbildung der Erfindung gemäß Anspruch 9 ist im Hinblick darauf von Vorteil, den Dämpferstreifen statisch verhältnismäßig leicht verformen zu können. Man kann so einen hohlen und kreisförmigen Querschnitt aufweisenden Dämpferstreifen in eine verhältnismäßig schmale Aufnahmenut bringen, wodurch er dann die Gestalt eines Rechecks mit auf die Schmalseiten aufgesetzten Halbkreisen erhält.

Nachstehend wird die Erfindung anhand von Ausführungsbeispielen unter Bezugnahme auf die Zeichnung näher erläutert. In dieser zeigen:
- Figur 1:: Einen transversalen Schnitt durch den Längsholm eines Lattenrahmens zusammen mit einer Feder, welche das Ende einer Latte trägt;
- Figur 2:: Eine Aufsicht auf die in Figur 1 gezeigte Feder von der Innenseite des Rostes her gesehen;
- Figur 3:: Eine ähnliche Ansicht wie Figur 1, in welcher ein abgewandelter Dämpferstreifen gezeigt ist; und
- Figur 4:: Eine ähnliche Ansicht wie Figur 1, in welcher ein nochmals abgewandelter Dämpferstreifen gezeigt ist.

In der Zeichnung ist mit 10 ein Längsholm eines Lattenrostes bezeichnet. Dieser trägt über insgesamt mit 12 bezeichnete Federelemente Latten 14.

Die Federelemente 12 haben jeweils einen unteren Befestigungsabschnitt 16, der auf der Außenseite zwei in Holmlängsrichtung beabstandete Montagezapfen 18, 20 aufweist. Letztere greifen in Sackbohrungen 22 ein, die von der Innenseite des Längsholms 10 zurückspringen.

An den Befestigungsabschnitt 16 sind zwei Federarme 24, 26 angeformt, die jeweils im Wesentlichen V-förmige Gestalt haben, wobei die Spitze des V zur Längsmittelebene des Rostes weist. Jeder Federarm hat einen unteren schräg nach oben und innen ansteigenden Schenkel 28 sowie einen schräg nach außen und oben ansteigenden oberen Schenkel 30. Letzterer hat einen stärker ansteigenden Endabschnitt 32, an welchen eine Lagerkappe 34 angeformt ist.

Die Lagerkappe 34 hat eine Ausnehmung 36, die zur Längsmittelebene des Rostes hin offen ist und im unbelasteten Zustand im Wesentlichen in horizontaler Richtung ausgerichtet ist. In die Ausnehmung 36 ist eine gummielastische Dämpferkappe 38 formschlüssig eingesetzt. Letztere hat eine Ausnehmung 40, in welcher das Ende der Latte 14 formschlüssig einsitzt.

Das Federelement 12 ist ein einstückiges Kunststoff-Spritzteil aus einem Polyacetalmaterial oder einem anderen für Langzeitfederung geeigneten Kunststoffmaterial.

In die Oberseite des Längsholms 10 ist eine in Längsrichtung verlaufende Nut 40 eingefräst, die rechteckigen Querschnitt hat.

In der Nut 40 ist im Klemmsitz eine kreisförmigen Querschnitt aufweisende Dämpferleiste 42 eingesetzt, welche aus einem Elastomermaterial hergestellt ist, z. B. schwarzem synthetischem oder natürlichem Gummi.

Die Abmessungen der Nut 40 sind so auf den Durchmesser der Dämpferleiste 42 abgestimmt, dass diese fast mit der Hälfte des Querschnitts über die Oberseite des Längsholms 10 übersteht.

Wird die Latte 14 exakt vertikal belastet, so wird der V-förmige Federarm 24 zusammengedrückt, wobei beide Schenkel 28 und 30 belastet werden, so dass sich auch die Spitze des Federarms nach unten bewegt. Bei starkem Einfedern der Latte 14 kommt die Unterseite der Lagerkappe 34 dann in Anlage an die Dämpferleiste 42. Diese ist aus massivem Elastomermaterial gefertigt, so dass die Abwärtsbewegung der Latte 14 durch die Dämpferleiste 42 auf kurzem Weg gebremst wird. Damit kommt die Unterseite der Lagerkappe 34 nicht in flächige Anlage an die Oberseite des Längsholms 10, und die bei einer solchen Anlage sonst entstehenden Geräusche sind vermieden.

Die Ausführungsbeispiele nach den Figuren 3 und 4 entsprechen weitgehend demjenigen nach dem Figuren 1 und 2. Die entsprechenden Komponenten sind wieder mit dem selben Bezugszeichen versehen und werden nicht nochmals detailliert beschrieben.

Beim Ausführungsbeispiel nach Figur 3 ist die Aufnahmenut 40 schmäler und tiefer ausgebildet. Die Dämpferleiste 42 hat nun einen pilzförmigen Kopf 44 und einen von dessen Unterseite herabhängenden Befestigungsabschnitt 46. Dieser ist, wie in der Ausschnittsvergrößerung gezeigt, mit widerhakenähnlichen Verriegelungsrippen 48 besetzt, die mit der Wand der Aufnahmenut 40 zusammenarbeiten.

Beim Ausführungsbeispiel nach Figur 4 ist die Dämpferleiste 42 aus einem dickeren (2 bis 3 mm starken) Filzmaterial hergestellt. Die Dämpferleiste 42 ist über eine Kleberschicht 50 mit der Oberseite des Längsholms 10 verbunden.

Die Dämpferleiste 42 kann schon beim Hersteller mit der Schmelzkleberschicht 50 versehen werden, so dass es reicht, die Dämpferleiste dann auf den Längsholm 10 aufzubügeln.

Man kann so eine Dämpferleiste ohne mechanische Bearbeitung des Längsholms 10 am Letzteren anbringen.

## Patentansprüche

1. Rost mit Querholmen und Längsholmen (10) sowie transversalen Latten (14), die über Federelemente (12) an den Längsholmen (10) senkrecht zur Rostebene beweglich zu den Längsholmen gelagert sind und Dämpfungsmitteln, die ein Anschlagen der Latten an den Längsholmen verhindern, **dadurch gekennzeichnet, dass** die Oberseiten der Längsholme (10) jeweils einen nachgiebigen Dämpferstreifen (42) tragen, welche die Dämpfungsmittel bilden.

2. Rost nach Anspruch 1, **dadurch gekennzeichnet, dass**
die Dämpferstreifen (42) über eine Kleberschicht (50), vorzugsweise eine Schmelzkleberschicht, mit der Oberseite des Längsholms (10) verbunden sind.

3. Rost nach Anspruch 1 oder 2, **dadurch gekennzeichnet,**
**dass** die Dämpferschicht (42) über eine Formschlussverbindung (40) mit der Oberseite des Längsholms (10) verbunden ist.

4. Rost nach Anspruch 3, **dadurch gekennzeichnet, dass**
die Formschlussverbindung eine in der Oberseite des Längsholms (10) ausgebildete Aufnahmenut (40) umfasst.

5. Rost nach Anspruch 4, **dadurch gekennzeichnet, dass**
die Dämpferschicht (42) einen in die Aufnahmenut (40) eingreifenden Befestigungsabschnitt (46) und einen von diesem getragenen Kopfabschnitt (44) aufweist, der auf der Oberseite des Längsholmes (10) aufsitzt.

6. Rost nach Anspruch 5 **dadurch gekennzeichnet, dass**
der Dämpferstreifen (42) mit Verriegelungsrippen (48) versehen ist.

7. Rost nach einem der Ansprüche 1 bis 6, **dadurch gekennzeichnet, dass** der Dämpferstreifen (42) ein Filzmaterial und/oder Schaumstoffmaterial und/oder Elastomermaterial umfasst.

8. Rost nach Anspruch 7, **dadurch gekennzeichnet, dass** der Dämpferstreifen (42) massiv ist.

9. Rost nach Anspruch 7, **dadurch gekennzeichnet, dass** der Dämpferstreifen (42) hohl ist.

10. Rost nach einem der vorhergehenden Ansprüche, **dadurch**
**gekennzeichnet, dass** der Dämpferstreifen (42) über die Länge der Längsholme (10) durchläuft.

## Claims

1. Grid having transverse spars and longitudinal spars (10) as well as transverse slats (14), which are mounted on the longitudinal spars (10) via spring elements (12) so as to be perpendicular in relation to the plane of the grid and moveable in relation to the longitudinal spars, and damping means which prevent the slats from striking against the longitudinal spars,
**characterised in that** the upper sides of the longitudinal spars (10) each carry a resilient damper strip (42), which strips form the damping means.

2. Grid according to claim 1, **characterised in that** the damper strips (42) are connected to the upper side of the longitudinal spar (10) via a layer of adhesive (50), preferably a layer of hot-melt adhesive.

3. Grid according to claim 1 or 2, **characterised in that** the damper layer (42) is connected to the upper side of the longitudinal spar (10) via a form-locking connection (40).

4. Grid according to claim 3, **characterised in that** the form-locking connection comprises a receiving groove (40) which is constructed in the upper side of the longitudinal spar (10).

5. Grid according to claim 4, **characterised in that** the damper layer (42) has a fastening section (46) which engages in the receiving groove (40), and a head section (44) which is carried by said fastening section (46) and is seated on the upper side of the longitudinal spar (10).

6. Grid according to claim 5, **characterised in that** the damper strip (42) is provided with locking ribs (48).

7. Grid according to one of claims 1 to 6, **characterised in that** the damper strip (42) comprises a felt material and/or a foam material and/or an elastomeric material.

8. Grid according to claim 7, **characterised in that** the damper strip (42) is solid.

9. Grid according to claim 7, **characterised in that** the damper strip (42) is hollow.

10. Grid according to one of the preceding claims, **characterised in that** the damper strip (42) runs throughout the length of the longitudinal spars (10).

## Revendications

1. Sommier comprenant des traverses et des longerons (10), ainsi que des lattes transversales (14) qui sont montées sur lesdits longerons (10) par l'intermédiaire d'éléments élastiques (12), perpendiculairement au plan dudit sommier et avec mobilité vis-à-vis desdits longerons, et des moyens amortisseurs empêchant un impact desdites lattes contre lesdits longerons, **caractérisé par le fait que** les faces supérieures des longerons (10) sont respectivement pourvues d'une bande d'amortissement (42), douée de souplesse élastique et matérialisant les moyens amortisseurs.

2. Sommier selon la revendication 1, **caractérisé par le fait que** les bandes d'amortissement (42) sont reliées à la face supérieure du longeron (10) par l'intermédiaire d'une couche adhésive (50), de préférence une couche d'adhésif thermofusible.

3. Sommier selon la revendication 1 ou 2, **caractérisé par le fait que** la couche d'amortissement (42) est reliée à la face supérieure du longeron (10) par l'intermédiaire d'une liaison (40) à complémentarité de formes.

4. Sommier selon la revendication 3, **caractérisé par le fait que** la liaison à complémentarité de formes comprend une rainure réceptrice (40), pratiquée dans la face supérieure du longeron (10).

5. Sommier selon la revendication 4, **caractérisé par le fait que** la couche d'amortissement (42) comprend une zone de fixation (46) pénétrant dans la rainure réceptrice (40), et une zone (44) formant tête qui est portée par la zone précitée, et repose sur la face supérieure du longeron (10).

6. Sommier selon la revendication 5, **caractérisé par le fait que** la bande d'amortissement (42) est munie de nervures de verrouillage (48).

7. Sommier selon l'une des revendications 1 à 6, **caractérisé par le fait que** la bande d'amortissement (42) inclut un matériau du type feutre et/ou un matériau du type mousse et/ou un matériau élastomère.

8. Sommier selon la revendication 7, **caractérisé par le fait que** la bande d'amortissement (42) est massive.

9. Sommier selon la revendication 7, **caractérisé par le fait que** la bande d'amortissement (42) est creuse.

10. Sommier selon l'une des revendications précédentes, **caractérisé par le fait que** la bande d'amortissement (42) s'étend, d'un trait, sur la longueur des longerons (10).
